# FASCICULE DE BREVET EUROPEEN

(11) **EP 4 121 599 B1**
(45) Date de publication et mention de la délivrance du brevet: **10.01.2024**
(21) Numéro de dépôt: 21711927.0
(22) Date de dépôt: 18.03.2021
(51) Int. Cl.: E01B 27/17

(54) **MACHINE DE BOURRAGE, CONVOI FERROVIAIRE DE TRAVAUX ET PROCÉDÉ DE FONCTIONNEMENT D'UN TEL CONVOI**
STOPFMASCHINE, GLEISBAUZUG UND VERFAHREN ZUM BETREIBEN EINES SOLCHEN ZUGES
TAMPING MACHINE, RAIL WORKS TRAIN AND METHOD FOR OPERATING SUCH A TRAIN

(30) Priorité: 20.03.2020 FR 2002755
(43) Date de publication de la demande: 25.01.2023
(73) Titulaire: Matisa Matériel Industriel S.A., 1023 Crissier (CH)
(72) Inventeur: CASAS, Gabriele, 1023 CRISSIER (CH)
(74) Mandataire: Alatis
(86) Numéro de dépôt international: PCT/EP2021/057033
(87) Numéro de publication internationale: WO 2021/186008

(56) Documents cités:
- EP-A1- 0 360 950
- DE-A1- 2 738 750
- DE-A1- 3 425 637

## Description

### DOMAINE TECHNIQUE DE L'INVENTION

L'invention se rapporte notamment à des travaux de pose, d'entretien ou de réfection d'une voie ferrée. Elle se rapporte plus spécifiquement à des opérations dites de bourrage, qui consistent à faire pénétrer des outils de bourrage dans le ballast dans l'intervalle entre les traverses de la voie ferrée, pour compacter mécaniquement le ballast sous les traverses.

### ETAT DE LA TECHNIQUE ANTERIEURE

Les machines de bourrage sont habituellement intégrées à des trains de travaux, qui comportent plusieurs véhicules attelés les uns aux autres, pour procéder à des opérations successives nécessaires à la pose, la réfection ou le remplacement de la voie ferrée. Un tel convoi de travaux a vocation à avancer continûment à faible vitesse sur la voie ferrée, sans arrêt, et de préférence à une vitesse de travail constante, chaque machine de train devant assurer ces fonctions propres à cette vitesse de travail. L'opération de bourrage nécessite quant à elle que la partie de la machine de bourrage qui supporte les outils de bourrage reste stationnaire par rapport à la voie ferrée pendant le temps nécessaire à la pénétration des outils de bourrage dans le ballast entre deux traverses successives de la voie, à la génération d'un mouvement vibratoire des outils de bourrage dans le ballast, puis à la rétractation des outils de bourrage hors du ballast.

Pour concilier ces impératifs antagonistes, on connaît des architectures de machines de bourrages, illustrées par exemple par les documents FR2476708 et FR2556752, dans lesquelles la machine de bourrage comporte un châssis de machine porté par deux bogies disposés à ses extrémités, et une navette de bourrage comportant un châssis de navette suspendu au châssis de machine et guidé longitudinalement en translation par rapport au châssis de machine par des glissières entre deux positions de fin de course, le châssis de navette portant des outils de bourrage mobiles perpendiculairement au plan de la voie ferrée. Le châssis de machine est destiné à être attelé à d'autres véhicules d'un convoi de travaux et à avancer à vitesse de travail constante sur la voie ferrée. Lors d'un cycle de bourrage, la navette de bourrage se déplace par rapport au châssis de machine dans le sens opposé au sens d'avancement du train de machine à partir d'une position initiale, à une vitesse égale en module à la vitesse d'avancement, de façon à rester immobile par rapport à la voie pendant la phase de pénétration des outils dans le ballast, de génération du mouvement vibratoire des outils dans le ballast puis de rétractation des outils de bourrage hors du ballast. Puis, une fois que les outils de bourrage sont rétractés, le châssis de navette retourne vers sa position initiale pour entamer un nouveau cycle sous la traverse suivante de la voie. Avec une machine de ce type, les glissières de guidage longitudinal du châssis de navette par rapport au châssis de machine doivent permettre un mouvement longitudinal relatif entre les deux châssis tout en supportant les efforts de réaction à aux efforts de pénétration des outils de bourrage dans le ballast, dans une direction verticale perpendiculaire à la direction du mouvement longitudinal du châssis de navette. Les efforts appliqués aux glissières de guidage varient donc fortement durant les cycles de fonctionnement, susceptibles d'entraîner une usure rapide des glissières.

Suivant une variante illustrée dans le document FR2 550 808, le châssis de machine reste porté par deux bogies d'extrémité, mais ne porte plus intégralement le châssis de navette qui est porté par montés sur deux bogies porteurs additionnels roulant sur la voie ferrée, équipés le cas échéant de moyens de freinage et d'entraînement. La seule liaison subsistant entre les deux châssis est un vérin agissant longitudinalement pour permettre le mouvement alternatif du châssis de navette par rapport au châssis de machine. Avec une telle machine à quatre bogies, c'est le poids du châssis de navette qui équilibre seul l'effort de pénétration des outils de bourrage dans le ballast, sans mettre à profit la masse du châssis de machine. Le nombre élevé de bogies rend ce concept complexe et onéreux.

Une autre variante est illustrée dans le document EP 0 360 950 A, qui décrit une machine de bourrage selon le préambule de la revendication 1, avec un châssis de machine supporté par deux bogies, l'un étant directement monté sous le châssis de machine, l'autre monté sous un châssis de navette qui est mobile longitudinalement par rapport au châssis de machine et lié au châssis de machine par deux liaisons glissières, situées aux deux extrémités longitudinales du châssis de navette. La distance entre les deux bogies varie avec le déplacement longitudinal relatif entre le châssis de navette et le châssis de machine.

### EXPOSE DE L'INVENTION

L'invention vise à remédier aux inconvénients de l'état de la technique et à proposer une architecture alternative de machine de bourrage, permettant une avancée continue, de préférence sans arrêt, de la machine de bourrage tout en assurant une avance pas-à-pas de la navette de bourrage qui porte les outils de bourrage.

Pour ce faire est proposé, selon un premier aspect de l'invention, une machine de bourrage pour un convoi de travaux pour la pose, la réfection ou le remplacement d'une voie ferrée, la machine de bourrage comportant un premier bogie et un deuxième bogie situés longitudinalement à distance l'un de l'autre pour supporter la machine de bourrage, un châssis de machine et une navette de bourrage, la navette de bourrage comportant châssis de navette et une ou plusieurs unités bourrage mobiles verticalement par rapport au châssis de navette, le châssis de navette étant lié au châssis de machine par des moyens de guidage longitudinal permettant un mouvement relatif entre le châssis de navette et le châssis de machine dans une direction longitudinale de la machine de bourrage en va et vient entre deux positions de fin de course, caractérisée en ce que le châssis de machine est entièrement supporté par le châssis de navette qui est porté par le premier bogie et le deuxième bogie. On réalise ainsi une machine de bourrage ayant un nombre limité de bogies, et dont les moyens de guidage longitudinal sont soumis à des efforts verticaux qui ne varient pas au cours des cycles de fonctionnement de la machine, puisque ces efforts sont uniquement ceux résultant du poids du châssis de machine et des éléments que ce châssis porte.

Suivant un mode de réalisation, les moyens de guidage longitudinal comportent une première interface de roulement longitudinal plus proche du premier bogie que du deuxième bogie, et une deuxième interface de roulement longitudinal plus proche du deuxième bogie que du premier. De préférence, la première interface de roulement et la deuxième interface de roulement comportent chacune au moins une piste longitudinale de roulement et au moins un galet associé, apte à rouler sur la piste de roulement pour permettre le mouvement relatif en va-et-vient entre le châssis de navette et le châssis de machine, la piste longitudinale de roulement étant solidaire d'un des deux sous-ensembles constitués par le châssis de machine et le châssis de navette, le galet associé étant soit solidaire en translation de l'autre des sous-ensembles constitués par le châssis de machine et le châssis de navette, soit guidé de façon à rouler simultanément sur la piste longitudinale de roulement et une piste longitudinale de roulement opposée solidaire de l'autre des sous-ensembles constitués par le châssis de machine et le châssis de navette.

De préférence, la piste longitudinale de roulement de chacune des première et deuxième interfaces de roulement est solidaire du châssis de machine et le galet associé est monté de manière à tourner autour d'un axe de rotation horizontal fixe par rapport au châssis de navette, et situé longitudinalement entre au moins un train de roues du premier bogie et un train de roue du deuxième bogie. Pour un bon équilibre des efforts, le châssis de machine a un centre de gravité situé de préférence entre la première interface de roulement et la deuxième interface de roulement.

De façon plus générale, les masses sont réparties de préférence de manière telle que dans une position relative médiane du châssis de machine et du châssis de navette, à mi-distance des deux positions de fin de course, à l'arrêt sur une voie ferrée horizontale, chacun des premier et deuxième bogies supporte au moins 40% et au plus 60% de la masse totale de la machine de bourrage.

En dehors des phases de travail proprement dit, il peut être nécessaire à la machine de circuler sur une voie ferrée à une vitesse de circulation substantiellement supérieure à la vitesse de travail. À cet effet, on peut prévoir un dispositif de verrouillage longitudinal apte à solidariser le châssis de machine au châssis de navette dans une position dite de déplacement, le dispositif de verrouillage comportant au moins un verrou apte à supporter un cas de charge critique dépassant 500 kN, de préférence 900 kN, et de manière encore préférentielle 1500 kN, en direction longitudinale. Le cas de charge critique correspondra par exemple à un arrêt brutal du châssis de machine rencontrant un obstacle.

Suivant un mode de réalisation, la machine de bourrage comporte au moins actionneur d'assistance, comportant de préférence un ou plusieurs vérins hydrauliques, liant le châssis de machine au châssis de navette, apte à effectuer une ou plusieurs des opérations suivantes :
- bloquer le châssis de navette par rapport au châssis de machine dans toute position intermédiaire entre les deux positions de fin de course ;
- entraîner le châssis de navette par rapport au châssis de machine dans une direction longitudinale de la machine de bourrage en va-et-vient entre les deux positions de fin de course.

La fonction de blocage par l'actionneur d'assistance sera mise en oeuvre notamment à très basse vitesse lorsque, au cours d'une séquence de travail, la machine de bourrage doit passer un équipement de voie, par exemple un aiguillage.

Suivant un mode de réalisation, les positions de fin de course sont distantes l'une de l'autre d'au moins 1 mètre, de préférence d'au moins 1,5 mètre.

Suivant un mode de réalisation, le premier bogie est guidé en rotation par rapport au châssis de navette de façon à pivoter au moins autour d'un premier axe de pivotement vertical, le deuxième bogie est guidé en rotation par rapport au châssis de navette de façon à pivoter au moins autour d'un deuxième axe de pivotement vertical, le deuxième axe de pivotement vertical étant de préférence situé à une distance (D) du premier axe de pivotement vertical supérieure à 10 mètres, de préférence supérieure à 12 mètres.

On a intérêt ce que les bogies de la machine de bourrage assurent une suspension de la machine de bourrage dans les phases de déplacement de la machine de bourrage à une vitesse supérieure à la vitesse de travail. Par contre, dans les phases de travail, on a intérêt à supprimer la suspension de façon à obtenir une grande précision de positionnement des outils de bourrage entre les traverses. À cet effet, et suivant un mode de réalisation préférentiel, on prévoit que le premier bogie et le deuxième bogie comportent chacun un châssis de bogie, au moins deux trains de roues, une suspension primaire entre les deux trains de roues et le châssis de bogie. De préférence, la suspension primaire de chacun des premier et deuxième bogies comporte un mécanisme de blocage apte à bloquer verticalement chacun des trains de roues par rapport au châssis de bogie au moins dans un sens d'appui du châssis de bogie sur chacun des trains de roues. De préférence, au moins un bogie de référence parmi les premier et deuxième bogies comporte un mécanisme de verrouillage en rotation apte à solidariser le châssis de bogie du bogie de référence par rapport au châssis de navette.

Suivant divers modes de réalisation :
- le châssis de machine comporte un attelage de liaison à un véhicule adjacent du convoi de travaux ;
- au moins une extrémité longitudinale du châssis de machine est équipée d'un ou plusieurs tampons de chocs ;
- la navette de bourrage est entièrement située entre deux extrémités longitudinales opposées du châssis de machine, au moins dans une position relative médiane du châssis de machine et de la navette de bourrage à mi-chemin entre les deux positions de fin de course, et de préférence dans les deux positions de fin de course ;
- le châssis de machine comporte une cabine de conduite ou un poste de commande.

Suivant un mode de réalisation préféré, au moins un bogie parmi le premier bogie et le deuxième bogie est un bogie motorisé comportant au moins un train de roues motorisé. De préférence, chaque bogie motorisé comporte deux trains de roues motorisés, chacun entraîné par un moteur de traction, de préférence un moteur hydraulique. De préférence les deux bogies sont des bogies motorisés. Les bogies motorisés peuvent être utilisés notamment dans les phases de travail, le cas échéant en complément de l'actionneur décrit plus haut, pour effectuer le travail mécanique nécessaire au déplacement relatif entre le châssis de navette et le châssis de machine. Ils peuvent également être utilisés également dans les phases de déplacement de la machine de bourrage à une vitesse supérieure à la vitesse de travail, de préférence après avoir verrouillé en position le châssis de machine par rapport au châssis de navette. De préférence, au moins un bogie parmi le premier bogie et le deuxième bogie est équipé d'un frein un bogie motorisé comportant au moins un train de roues motorisé entraîné par au moins un moteur.

Suivant un autre aspect de l'invention, celle-ci a trait à un convoi ferroviaire de travaux comportant une machine de bourrage telle que décrite précédemment et au moins un véhicule additionnel comportant un châssis additionnel attelé au châssis de machine de la machine de bourrage et au moins un bogie additionnel de support du châssis additionnel.

Suivant un autre aspect de l'invention, celle-ci a trait à un procédé de fonctionnement d'un convoi de travaux tel que précédemment défini sur une voie ferrée, procédé suivant lequel, dans un mode de travail, le châssis de machine est tracté ou poussé par le châssis additionnel du véhicule additionnel sur la voie ferrée dans une direction de travail, de préférence sans arrêt, de préférence à vitesse constante, le châssis de navette se déplaçant longitudinalement en va et vient par rapport au châssis de machine, de manière à avoir par rapport à la voie ferrée des phases d'arrêt durant lesquelles les unités de bourrage pénètrent dans le ballast de la voie ferrée, et des phases de mouvement dans la direction de travail. De préférence, on fait en sorte que dans le mode de travail, la navette de bourrage est entraînée par un ou plusieurs bogies motorisés parmi le premier et le deuxième bogie, et/ou par un ou plusieurs actionneurs d'assistance liant le châssis de machine au châssis de navette. De préférence, le procédé comporte également un mode de déplacement, dans lequel le châssis de machine est verrouillé longitudinalement en position par rapport au châssis de navette.

### BREVE DESCRIPTION DES FIGURES

D'autres caractéristiques et avantages de l'invention ressortiront à la lecture de la description qui va suivre, en référence à la figure annexée et détaillée ci-après.
[Fig. 1] la figure 1 est une vue de côté d'une partie d'un convoi comportant une machine de travaux et au moins un véhicule additionnel, selon un mode de réalisation de l'invention, la machine de travaux comportant un châssis de machine et une navette de travail dans une première position de fin de course.
[Fig. 2] la figure 2 est une vue de côté du convoi de la figure 1, la navette de travail étant dans une deuxième position de fin de course.
[Fig. 3] la figure 3 est une vue éclatée de la machine de travaux du convoi de la figure 1.
[Fig. 4] la figure 4 est une vue schématique d'un premier bogie supportant le châssis de navette de la machine de travaux de la figure 3.
[Fig. 5] la figure 5 est une vue schématique d'un deuxième bogie supportant le châssis de navette de la machine de travaux de la figure 3.
[Fig. 6] la figure 6 est une vue schématique du dessus des deux bogies des figures 4 et 5.
[Fig. 7] la figure 7 est une vue en coupe transversale dans un plan de coupe VII-VII de la figure 1, permettant de visualiser une première interface de roulement ainsi qu'un premier dispositif de verrouillage entre le châssis de machine et le châssis de navette.
[Fig. 8] la figure 8 est une vue isométrique de la coupe de la figure 7.
[Fig. 9] la figure 9 est une vue en coupe transversale dans un plan de coupe IX-IX de la figure 1, permettant de visualiser une première interface de roulement ainsi qu'un premier dispositif de verrouillage entre le châssis de machine et le châssis de navette.
[Fig. 10] la figure 10 est une vue isométrique de la coupe de la figure 7.
[Fig. 11] la figure 11 est une vue de détail d'une interface alternative de roulement entre un châssis de machine et un châssis de navette de la machine de bourrage de la figure 3.

Pour plus de clarté, les éléments identiques ou similaires sont repérés par des signes de référence identiques sur l'ensemble des figures.

### DESCRIPTION DÉTAILLÉE DE MODES DE REALISATION

Sur les figures **1** et **2** est illustré un convoi ferroviaire de travaux **10** pour l'entretien ou la réfection d'une voie ferrée **12,** ce convoi comportant plusieurs véhicules ferroviaires attelés les uns aux autres, à savoir ici une machine de travaux **14** qui est ici une machine de bourrage, et au moins un véhicule additionnel **16,** par exemple une machine de compactage située derrière la machine de travaux **14** dans un sens dit de travail **100** sur la voie ferrée **12.**

La machine de travaux **14,** illustrée en éclaté sur la figure **3****,** comporte une navette de travail **18,** ici plus spécifiquement une navette de bourrage, portée par un premier bogie **20** et un deuxième bogie **22** situés longitudinalement à distance l'un de l'autre, ainsi qu'un châssis de machine **24** porté par la navette de travail **18.**

Le châssis de machine **24** présente un évidement longitudinal **25** pour loger la navette de travail **18,** cet évidement longitudinal **25** étant enjambé par un pont longitudinal **125** de faible section constituant une partie médiane du châssis de machine **24** et reliant deux portions d'extrémité longitudinale **126, 128** opposées de section transversale plus importante. Les portions d'extrémité avant **126** et arrière **128** du châssis de machine **24** peuvent être équipées d'équipement d'interfaçage avec d'autres véhicules ferroviaires ou avec des équipements de voie, par exemple des tampons de choc **26** à l'extrémité avant **126** et un attelage **28** de liaison au véhicule additionnel **16** à l'extrémité arrière **128.** Comme illustré sur la figure, le véhicule additionnel **16** comporte un châssis additionnel **30,** attelé au châssis de machine **24** de la machine de travaux **14** et supporté de façon indépendante de la machine de travaux **12** par au moins un bogie additionnel **32.** Le châssis de machine **24** a vocation à supporter divers équipements, tels qu'une cabine de conduite **34** et un poste de commande **36,** ainsi le cas échéant qu'un groupe hydraulique **37** pouvant comporter par exemple une pompe hydraulique pour l'alimentation de divers moteurs hydrauliques situés notamment sur la navette de travail **18.**

La navette de travail **18** comporte un châssis de navette **38** porté par le premier bogie **20** et le deuxième bogie **22,** ainsi qu'une ou plusieurs unités de travaux **40,** ici des unités de bourrage, suspendues au châssis de navette **38** et mobiles par rapport au châssis de navette **38** dans une direction perpendiculaire au plan défini par les rails de la voie ferrée **12** (c'est à dire une direction verticale lorsque la machine de travaux **14** circule sur une voie ferrée **12** horizontale). Le premier bogie **20** est guidé en rotation par rapport au châssis de navette **38** de façon à pivoter autour d'un premier axe de pivotement vertical **120,** le deuxième bogie **22** est guidé en rotation par rapport au châssis de navette de façon à pivoter autour d'un deuxième axe de pivotement vertical **122,** le deuxième axe de pivotement **122** étant de préférence situé à une distance **D** du premier axe de pivotement vertical **120** supérieure à 10 mètres, de préférence supérieure à 12 mètres.

Le premier bogie **20** illustré en détail sur la figure **4** et le deuxième bogie **22** illustré sur la figure **5** comportent chacun un châssis de bogie **42,** deux trains de roues motorisés **44** et une suspension primaire **46** entre les deux trains de roues **44** et le châssis de bogie **42.** Les trains de roues **44** sont pourvus de freins de service **48.** Les suspensions primaires **46** du premier bogie **20** et du deuxième bogie **22** comportent de préférence un mécanisme de blocage **50** apte à bloquer verticalement chacun des trains de roues **44** par rapport au châssis de bogie **42** dans au moins le sens descendant d'appui du châssis de bogie **42** sur chacun des trains de roues **44.** Ce mécanisme de blocage **50** peut être constitué par des vérins hydrauliques dont le piston est solidaire par exemple de la boîte d'essieu et le cylindre est solidaire du châssis de bogie **42.** Les deux châssis de bogie **42** sont liés au châssis de navette **38** par une crapaudine **142.**

Par ailleurs, au moins un des deux bogies **20, 22,** par exemple le premier bogie **20,** destiné à être positionné à l'avant de la machine lorsque celle-ci avance dans le sens de travail **100** sur la voie ferrée **12,** peut être équipé d'un dispositif de blocage vertical **52,** pour empêcher un mouvement vertical relatif entre le bogie **20** et châssis de navette **38.** Ce dispositif **50** peut comprendre deux vérins latéraux d'appui escamotables **54** qui peuvent être pilotés hydrauliquement pour passer d'une position de retrait à une position opérationnelle dans laquelle ils constituent deux appuis latéraux entre le châssis de navette **38** et le châssis de bogie **42** solidarisant ainsi verticalement le châssis de bogie **42** au châssis de navette **38,** comme illustré sur la figure **6****,** alors que la partie arrière du châssis de navette **38** repose sur des lisoirs **55** qui équipent le châssis de bogie **42** du deuxième bogie **22.** Le châssis de navette **38** peut ainsi garder son horizontalité sur une voie horizontale ou garder un angle prédéterminé maîtrisé sur une voie en dévers.

Le châssis de navette **38** est lié au châssis de machine **24** par des moyens de guidage longitudinal permettant un mouvement relatif entre la navette de travail **18** et le châssis de machine **24** dans une direction longitudinale de la machine de travaux **14** en va-et-vient entre deux positions de fin de course, tout en empêchant les mouvements verticaux et latéraux. Ces moyens de guidage longitudinal comportent une première interface de roulement longitudinal **56** plus proche du premier bogie **20** que du deuxième bogie **22,** et une deuxième interface de roulement longitudinal **58** plus proche du deuxième bogie **22** que du premier **20,** comme illustré sur les figures **3** et **7** à **10.**

La première interface de roulement **56,** illustrée en détail sur les figures **7**et **8****,** et la deuxième interface de roulement **58,** illustrée en détail sur les figures **9** et **10****,** comportent chacune au moins une piste longitudinale de roulement **60,** et en l'occurrence chacune deux pistes longitudinales horizontales de roulement parallèles **60,** deux pistes longitudinales verticales de roulement parallèles **61** et au moins un galet **62, 63** associé à chaque piste longitudinale de roulement **60, 61,** le galet **62, 63** étant apte à rouler sur la piste de roulement associée **60, 61** pour permettre le mouvement relatif en va-et-vient entre le châssis de navette **38** et le châssis de machine **24,** la piste longitudinale de roulement **60, 61** étant solidaire d'un des deux sous-ensembles constitués par le châssis de machine **24** et le châssis de navette **38,** en l'occurrence le châssis de machine **24,** alors que le galet associé **62, 63** est solidaire en translation de l'autre des sous-ensembles, à savoir le châssis de navette **38.**

En variante, illustrée sur la figure **11****,** on peut prévoir un ou plusieurs galets **62, 63** qui roulent simultanément sur une piste longitudinale de roulement **60, 61** solidaire du châssis de machine **24** et une piste longitudinale de roulement **160** opposée solidaire du châssis de navette **38.**

Le poids du corps de machine, constitué par le châssis de machine **24** et les éléments de machine qu'il porte, est intégralement transmis au châssis de navette **38** par les deux interfaces de roulement **56, 58,** qui sont situées de part et d'autre du centre de gravité du corps de machine, de telle manière qu'à l'arrêt sur une voie ferrée horizontale, un ratio de répartition de charge entre la première interface de roulement **56** et la deuxième interface de roulement **58** soit compris entre 60% et 140% pour toute position relative du châssis de machine **24** et de la navette de travail **18** entre les deux positions de fin de course. Par ailleurs, la répartition des charges sur la navette de travail **18** et le châssis de machine **24** est telle que dans une position relative médiane du châssis de machine **24** et de la navette de travail **18,** à mi-distance des deux positions de fin de course, à l'arrêt sur une voie ferrée horizontale, chacun des bogies **20, 22** supporte au moins 40% et au plus 60% de la masse totale de la machine de travaux **14.**

La machine de travaux **14** est équipée d'un dispositif de verrouillage longitudinal apte à solidariser le châssis de machine au châssis de navette dans une position dite de déplacement. Ce dispositif de verrouillage comporte au moins deux verrous **66, 68,** situés chacun à proximité d'une extrémité longitudinale du châssis de navette **38** et de l'une des interfaces de roulement **56, 58,** comme illustré en particulier sur les figures **7** et **8****.** Le verrou **66** comporte un pêne **70** monté sur l'un des deux sous-ensembles constitués par le châssis de machine **24** et le châssis de navette **38,** ici le châssis de navette **38,** et une gâche **72** montée sur l'autre des deux sous-ensembles, dans l'exemple le châssis de machine **24.** Le pêne **70** est mobile par rapport au sous-ensemble sur lequel il est monté entre une position de retrait et une position de verrouillage, et lié à un actionneur **74** constitué ici par un vérin hydraulique. De façon similaire, on retrouve pour le verrou **68** illustré sur les figures **9** et **10** un pêne **70** monté sur l'un des deux sous-ensembles constitués par le châssis de machine **24** et le châssis de navette **38,** ici le châssis de machine **24,** et une gâche **72** montée sur l'autre des deux sous-ensembles, dans l'exemple le châssis de navette **38.** Le pêne **70** est mobile par rapport au sous-ensemble sur lequel il est monté entre une position de retrait et une position de verrouillage, et lié à un actionneur **74** constitué ici par deux vérins hydrauliques parallèles.

Lorsque le châssis de machine **24** est positionné par rapport au châssis de navette **38** dans la position de déplacement, les pênes **70** des verrous **66, 68,** en passant de leur position de retrait à leur position de verrouillage, pénètrent dans les gâches **72** et réalisent la solidarisation souhaitée respectivement entre la portion d'extrémité longitudinale avant **124** du châssis de machine **24** et le châssis de navette **38** et entre la portion d'extrémité longitudinale arrière **126** du châssis de machine **24** et le châssis de navette **38.** Le châssis de navette **38** et le châssis de machine **24** forment alors un tout structurel, de sorte qu'une partie des efforts exercés sur les tampons de chocs **26** ou plus généralement l'interface à l'extrémité **126** du châssis de machine **24** est transmis à l'attelage **28,** ou plus générale à l'interface à l'extrémité **128** du châssis de machine, en passant par les verrous **66, 68** et le châssis de navette **38,** soulageant d'autant le pont **125** du châssis de machine **24.**

La machine de travaux **14** est de préférence équipée d'au moins actionneur d'assistance **82** liant le châssis de machine **24** au châssis de navette **38** et ayant une course correspondant à la course relative entre le châssis de navette **38** et le châssis de machine **24** entre les deux positions de fin de course. Cet actionneur d'assistance **82** peut être constitué par un vérin hydraulique, de préférence un vérin à deux chambres. Un tel vérin permet, en isolant chacune des chambres, de bloquer le châssis de machine **24** par rapport au châssis de navette **38** dans toute position intermédiaire entre les deux positions de fin de course. Il permet également d'entraîner le châssis de machine **24** par rapport au châssis de navette **38** en va-et-vient entre les deux positions de fin de course. En variante, on peut prévoir un actionneur constitué de deux vérins hydrauliques disposés en opposition, chacun des vérins prenant en charge le blocage dans une direction et le déplacement dans la direction opposée.

Les unités de travail **40** portées par le châssis de navette comportent des pioches **84** montées sur un bâti commun **86** guidé de manière à se déplacer verticalement par rapport au châssis de navette entre une position de retrait, verticalement à distance de la voie ferrée, et une position de travail, plongeant dans le ballast entre deux traverses adjacentes **88** de la voie ferrée **12.** Ces pioches **84** sont motorisées de façon à pouvoir vibrer autour d'une position moyenne lorsqu'elles sont plongées dans le ballast, afin de réaliser l'opération de travaux. Mais il n'est pas prévu que le bâti **86** des unités de travail **40** soit mobile longitudinalement par rapport au châssis de navette **38.**

Le cas échéant, la machine de travaux **14** et le véhicule additionnel **16** peuvent être prévus pour fonctionner en tandem, par exemple si l'on prévoit que le véhicule additionnel **16** porte un groupe de motorisation pour alimenter en puissance hydraulique des moteurs hydrauliques de propulsion montés sur les bogies **20, 22,** ou les unités de travail **40.**

La machine de travaux **14** fonctionne de la manière suivante.

Dans un mode de fonctionnement que l'on peut qualifier de mode de travail, le convoi **10** avance à une vitesse de travail constante dans une direction de travail prédéterminée **100,** par exemple vers la gauche sur la figure **1****.** Cette vitesse constante est notamment celle du véhicule additionnel attelé à la machine de travaux, et est donc également celle du châssis de machine **24.** Elle est en pratique faible, à titre indicatif inférieure à 5 km/heure.

Dans le mode de travail, le châssis de machine **24** est poussé par le châssis du véhicule additionnel **16** situé directement derrière la machine de travaux **14,** ou tracté par un véhicule additionnel situé directement devant la machine de travaux **14,** et avance donc à la vitesse de travail dans la direction de travail **100.** Les unités de travail **40** doivent quant à elles alterner des phases stationnaires par rapport à la voie, pour permettre une pénétration des pioches **84** dans le ballast et l'opération de bourrage, et des phases d'avancée rapide. Durant les phases stationnaires, les bogies **20, 22** sont stationnaires et le châssis de navette **38,** à l'arrêt par rapport à la voie ferrée **12,** recule progressivement par rapport au châssis de machine **24,** vers la position de fin de course arrière. Durant les phases d'avancée rapide, les unités de travail **40** sont à distance de la voie et le châssis de navette **38** accélère rapidement depuis sa position arrêtée dans la direction de travail **100,** pour atteindre une vitesse supérieure à la vitesse de travail et progresser vers l'avant par rapport au châssis de machine et par rapport à la voie, avant de décélérer rapidement jusqu'à l'arrêt, de manière à positionner les unités de travail **40** au-dessus de la portion de la voie ferrée **12** directement adjacente à la portion déjà traitée. L'entraînement du châssis de navette **38** peut être effectué par les moteurs hydrauliques d'entraînement des trains de roues motorisés **44** des bogies **20, 22,** le cas échéant assistés par le vérin hydraulique **82.** Les décélérations peuvent également être obtenues par les moteurs hydrauliques pilotés pour fonctionner en pompe s'il s'agit de machines hydrauliques réversibles ou par les freins de services **48,** ou par le vérin hydraulique d'assistance **82,** ou par une combinaison de ces différents moyens.

La course que doit parcourir le châssis de navette **38** par rapport au châssis de machine **24** à chaque phase d'avancée rapide dans la direction de travail est sensiblement égale à la course parcourue par le châssis de machine **24** par rapport à la voie ferrée **12** dans la direction de travail **100** pendant la phase stationnaire, et donc au produit de la vitesse de travail par le temps d'arrêt du châssis de navette **38** par rapport à la voie ferrée **12** dans la phase stationnaire. Ces courses doivent naturellement rester dans l'intervalle délimité par les positions de fin de course. En pratique, les positions de fin de course sont distantes l'une de l'autre d'au moins 1 mètre, de préférence d'au moins 1,5 mètre.

En mode de travail, on peut avantageusement mettre en oeuvre le mécanisme de blocage **50** des suspensions primaires des deux bogies **20, 22,** pour rigidifier les bogies **20, 22.** On peut également mettre en oeuvre le dispositif de blocage vertical **52** d'un des bogies **20** par rapport au châssis de navette **38, ,** pour un contrôle plus précis de la position du châssis de navette **38** par rapport à la voie ferrée **12,** dans toutes les directions de l'espace. Idéalement le dispositif de blocage est actionné de façon intermittente, uniquement lorsque les bogies **20, 22** sont à l'arrêt, et relâché lorsque la navette avance vers sa prochaine position de travail.

Il va sans dire que dans le mode de fonctionnement de travail, le dispositif de verrouillage longitudinal **66, 68** n'est pas enclenché. S'il s'avère nécessaire, sur un chantier, d'interrompre le mode de travail sur quelques mètres, par exemple pour le passage d'un appareil de voie tel qu'un aiguillage, on peut utiliser le vérin hydraulique d'assistance **82** comme dispositif de verrouillage longitudinal d'appoint.

Lorsqu'ils ne sont pas en mode de travail, la machine de travaux **14** et le convoi **10** ont vocation à circuler sur la voie ferrée **12** à une vitesse significativement supérieure à la vitesse de travail, par exemple à plus de 10 km/heure, afin par exemple de rejoindre ou quitter un chantier de travaux. Pour permettre un tel déplacement, on libère le mécanisme de blocage **50** des suspensions primaires **46** ainsi que le dispositif de verrouillage en rotation **54** de l'un des bogies et l'on solidarise le châssis de machine **24** au châssis de navette **38** dans la position de déplacement à l'aide du dispositif de verrouillage longitudinal **66, 68.**

En pratique, on positionne le châssis de machine **24** par rapport au châssis de navette **38** précisément dans la position de déplacement à l'aide du vérin hydraulique d'assistance **82,** ou des bogies motorisés **20, 22,** puis on engage l'un des dispositifs de verrouillage **66, 68.** Un très léger jeu constructif est préservé entre le pêne et la gâche, pour permettre, le cas échéant après une très léger ajustement en position à l'aide du vérin hydraulique d'assistance **82,** ou des bogies motorisés **20, 22,** d'engager l'autre dispositif de verrouillage.

Les verrous **66, 68** du dispositif de verrouillage longitudinal sont dimensionnés pour résister à des efforts importants correspondant à un arrêt brutal du châssis de machine **24** lorsque les tampons **26** entrent en collision avec un obstacle alors que le convoi **10** se déplace à une vitesse de déplacement supérieure à la vitesse de travail. En pratique, chacun de ces verrous **66, 68** est apte à supporter un cas de charge critique dépassant 500 kN (en l'occurrence dépassant 900 kN, et de préférence dépassant 1500 kN) en direction longitudinale. Ainsi, les verrous **66, 68** du dispositif de verrouillage longitudinal permettent de faire transiter au moins une partie des efforts de tamponnage longitudinalement depuis les tampons **26** jusqu'à l'attelage **28** en transitant par les verrous **66, 68** et le châssis de navette **38.** On peut ainsi accepter un dimensionnement relativement léger du châssis de machine **24** dans sa partie la plus fine **125,** car le châssis de machine **24** n'a pas à transférer la totalité des efforts de tamponnage.

Naturellement, les exemples représentés sur les figures et discutés ci-dessus ne sont donnés qu'à titre illustratif et non limitatif. Il est explicitement prévu que l'on puisse combiner entre eux les différents modes de réalisation illustrés pour en proposer d'autres.

Il est souligné que toutes les caractéristiques, telles qu'elles se dégagent pour un homme du métier à partir de la présente description, des dessins et des revendications attachées, même si concrètement elles n'ont été décrites qu'en relation avec d'autres caractéristiques déterminées, tant individuellement que dans des combinaisons quelconques, peuvent être combinées à d'autres caractéristiques ou groupes de caractéristiques divulguées ici, pour autant que cela n'a pas été expressément exclu ou que des circonstances techniques rendent de telles combinaisons impossibles ou dénuées de sens.

## Revendications

1. Machine de bourrage (14) comportant un premier bogie (20) et un deuxième bogie (22) situés longitudinalement à distance l'un de l'autre pour supporter la machine de bourrage (14), un châssis de machine (24) et une navette de bourrage (18), la navette de bourrage (18) comportant un châssis de navette (38) et une ou plusieurs unités bourrage (40) mobiles verticalement par rapport au châssis de navette (38), le châssis de navette (38) étant lié au châssis de machine (24) par des moyens de guidage longitudinal (56, 58) permettant un mouvement relatif entre le châssis de navette (38) et le châssis de machine (24) dans une direction longitudinale (100) de la machine de bourrage (14) en va et vient entre deux positions de fin de course, **caractérisée en ce que** le châssis de machine (24) est entièrement supporté par le châssis de navette (38) qui est porté par le premier bogie (20) et le deuxième bogie (22).

2. Machine de bourrage (14) selon la revendication 1, **caractérisée en ce que** les moyens de guidage longitudinal (56, 58) comportent une première interface de roulement longitudinal (56) plus proche du premier bogie (20) que du deuxième bogie (22), et une deuxième interface de roulement longitudinal (58) plus proche du deuxième bogie (22) que du premier (20).

3. Machine de bourrage (14) selon la revendication 2, **caractérisée en ce que** la première interface de roulement (56) et la deuxième interface de roulement (58) comportent chacune au moins une piste longitudinale de roulement (60, 61) et au moins un galet associé (62, 63), apte à rouler sur la piste de roulement (60, 61) pour permettre le mouvement relatif en va-et-vient entre le châssis de navette (38) et le châssis de machine (24), la piste longitudinale de roulement (60, 61) étant solidaire d'un des deux sous-ensembles constitués par le châssis de machine (24) et le châssis de navette (38), le galet associé (62, 63) étant soit solidaire en translation de l'autre des sous-ensembles constitués par le châssis de machine (24) et le châssis de navette (38), soit guidé de façon à rouler simultanément sur la piste longitudinale de roulement (60) et une piste longitudinale de roulement opposée (160) solidaire de l'autre des sous-ensembles constitués par le châssis de machine (24) et le châssis de navette (38).

4. Machine de bourrage (14) selon la revendication 3, **caractérisée en ce que** la piste longitudinale de roulement (60) de chacune des première et deuxième interfaces de roulement (56, 58) est solidaire du châssis de machine (24) et le galet (62) associé est monté de manière à tourner autour d'un axe de rotation horizontal fixe par rapport au châssis de navette (38), et situé longitudinalement entre au moins un train de roues (44) du premier bogie (20) et un train de roue (44) du deuxième bogie (22).

5. Machine de bourrage (14) selon l'une quelconque des revendications 2 à 4, **caractérisée en ce que** le châssis de machine (24) a un centre de gravité situé entre la première interface de roulement (56) et la deuxième interface de roulement (58).

6. Machine de bourrage (14) selon l'une quelconque des revendications précédentes, **caractérisée en ce que** dans une position relative médiane du châssis de machine (24) et du châssis de navette (38), à mi-distance des deux positions de fin de course, à l'arrêt sur une voie ferrée horizontale, chacun des premier et deuxième bogies supporte au moins 40% et au plus 60% de la masse totale de la machine de bourrage.

7. Machine de bourrage (14) selon l'une quelconque des revendications précédentes, **caractérisée en ce qu'**elle comporte un dispositif de verrouillage longitudinal (66, 68) apte à solidariser le châssis de machine (24) au châssis de navette (38) dans une position dite de déplacement, le dispositif de verrouillage (66, 68) comportant au moins un verrou apte à supporter un cas de charge critique dépassant 500 kN, de préférence 1000 kN, de préférence 1500 kN en direction longitudinale.

8. Machine de bourrage (14) selon l'une quelconque des revendications précédentes, **caractérisée en ce qu'**elle comporte au moins un actionneur d'assistance (82), comportant de préférence un ou plusieurs vérins hydrauliques (82), liant le châssis de machine (24) au châssis de navette (38), apte à effectuer une ou plusieurs des opérations suivantes :
- bloquer le châssis de navette (38) par rapport au châssis de machine (24) dans toute position intermédiaire entre les deux positions de fin de course ;
- entraîner le châssis de navette (38) par rapport au châssis de machine (24) dans une direction longitudinale (100) de la machine de bourrage (14) en va-et-vient entre les deux positions de fin de course.

9. Machine de bourrage (14) selon l'une quelconque des revendications précédentes, **caractérisée en ce qu'**une ou plusieurs des caractéristiques suivantes sont réalisées :
- les positions de fin de course sont distantes l'une de l'autre d'au moins 1 mètre, de préférence d'au moins 1,5 mètre;
- le premier bogie (20) est guidé en rotation par rapport au châssis de navette (38) de façon à pivoter au moins autour d'un premier axe de pivotement vertical (120), le deuxième bogie (22) est guidé en rotation par rapport au châssis de navette (38) de façon à pivoter au moins autour d'un deuxième axe de pivotement vertical (122), le deuxième axe de pivotement vertical (122) étant de préférence situé à une distance (D) du premier axe de pivotement vertical (120) supérieure à 10 mètres, de préférence supérieure à 12 mètres.

10. Machine de bourrage (14) selon l'une quelconque des revendications précédentes, **caractérisée en ce que** le premier bogie (20) et le deuxième bogie (22) comportent chacun un châssis de bogie (42), au moins deux trains de roues (44), une suspension primaire (46) entre les deux trains de roues (44) et le châssis de bogie (42), une ou plusieurs des caractéristiques suivantes étant de préférence réalisées :
- la suspension primaire (46) de chacun des premier et deuxième bogies (20, 22) comporte un mécanisme de blocage (50) apte à bloquer verticalement chacun des trains de roues (44) par rapport au châssis de bogie (42) au moins dans un sens d'appui du châssis de bogie (42) sur chacun des trains de roues (44) ;
- au moins un bogie de référence (20) parmi les premier et deuxième bogies (20, 22) comporte un mécanisme de blocage vertical (52) apte à solidariser le châssis de bogie (42) du bogie de référence (20) par rapport au châssis de navette (38) en direction verticale.

11. Machine de bourrage (14) selon l'une quelconque des revendications précédentes, **caractérisée en ce qu'**une ou plusieurs des caractéristiques suivantes sont réalisées :
- le châssis de machine (24) comporte un attelage (28) de liaison à un véhicule adjacent (16) du convoi de travaux (10) ;
- au moins une extrémité longitudinale du châssis de machine (24) est équipée d'un ou plusieurs tampons de chocs (26) ;
- la navette de bourrage (18) est entièrement située entre deux extrémités longitudinales opposées du châssis de machine (24), au moins dans une position relative médiane du châssis de machine (24) et de la navette de bourrage (38) à mi-chemin entre les deux positions de fin de course, et de préférence dans les deux positions de fin de course ;
- le châssis de machine (24) comporte une cabine de conduite (34) ou un poste de commande (36).

12. Machine de bourrage (34) selon l'une quelconque des revendications précédentes, **caractérisée en ce qu'**au moins un bogie (20, 22) parmi le premier bogie (20) et le deuxième bogie (22) est un bogie motorisé comportant au moins un train de roues motorisé (44).

13. Convoi ferroviaire de travaux (10) comportant une machine de bourrage (14) selon l'une quelconque des revendications précédentes et au moins un véhicule additionnel (16) comportant un châssis additionnel (30) attelé au châssis de machine (24) de la machine de bourrage (14) et au moins un bogie additionnel (32) de support du châssis additionnel (30).

14. Procédé de fonctionnement d'un convoi de travaux (10) selon la revendication 13 sur une voie ferrée (12), **caractérisé en ce que** dans un mode de travail, le châssis de machine (24) est tracté ou poussé par le châssis additionnel (30) du véhicule additionnel (16) sur la voie ferrée (12) dans une direction de travail (100), de préférence sans arrêt, de préférence à vitesse constante, le châssis de navette (38) se déplaçant longitudinalement en va et vient par rapport au châssis de machine (24), de manière à avoir par rapport à la voie ferrée (12) des phases d'arrêt durant lesquelles les unités de bourrage (40) pénètrent dans le ballast de la voie ferrée (12), et des phases de mouvement dans la direction de travail (100).

15. Procédé de fonctionnement selon la revendication 14, **caractérisé en ce que** dans le mode de travail, la navette de bourrage (38) est entraînée par un ou plusieurs bogies motorisés parmi le premier et le deuxième bogie (20, 22), et/ou par un ou plusieurs actionneurs d'assistance (82) liant le châssis de machine (24) au châssis de navette (38).

16. Procédé de fonctionnement selon l'une quelconque des revendications 14 à 15, **caractérisé en ce que** dans un mode de déplacement, le châssis de machine (24) est verrouillé longitudinalement en position par rapport au châssis de navette (38).

## Patentansprüche

1. Stopfmaschine (14), die ein erstes Drehgestell (20) und ein zweites Drehgestell (22), die in Längsrichtung in einem Abstand voneinander zum Tragen der Stopfmaschine (14) gelegen sind, einen Maschinenrahmen (24) und einen Stopfsatelliten (18) aufweist, wobei der Stopfsatellit (18) einen Satellitenrahmen (38) und eine oder mehrere Stopfeinheiten (40) aufweist, die in Bezug auf den Satellitenrahmen (38) vertikal bewegbar sind, wobei der Satellitenrahmen (38) mit dem Maschinenrahmen (24) durch Längsführungsmittel (56, 58) verbunden ist, die eine relative Bewegung zwischen dem Satellitenrahmen (38) und dem Maschinenrahmen (24) in einer Längsrichtung (100) der Stopfmaschine (14) hin und her zwischen zwei Endlagenpositionen ermöglichen,
**dadurch gekennzeichnet, dass** der Maschinenrahmen (24) durch den Satellitenrahmen (38) vollständig getragen wird, der durch das erste Drehgestell (20) und das zweite Drehgestell (22) gestützt wird.

2. Stopfmaschine (14) nach Anspruch 1, **dadurch gekennzeichnet, dass** die Längsführungsmittel (56, 58) eine erste Längsrollschnittstelle (56), die näher an dem ersten Drehgestell (20) als an dem zweiten Drehgestell (22) liegt, und eine zweite Längsrollschnittstelle (58) aufweisen, die näher an dem zweiten Drehgestell (22) als an dem ersten (20) liegt.

3. Stopfmaschine (14) nach Anspruch 2, **dadurch gekennzeichnet, dass** die erste Rollschnittstelle (56) und die zweite Rollschnittstelle (58) jeweils mindestens eine Längsrollbahn (60, 61) und mindestens eine zugehörige Rolle (62, 63) aufweisen, die geeignet ist, um auf der Rollbahn (60, 61) zum Ermöglichen der relativen Bewegung hin und her zwischen dem Satellitenrahmen (38) und dem Maschinenrahmen (24) zu rollen, wobei die Längsrollbahn (60, 61) mit einer von zwei Unterbaugruppen fest verbunden ist, die aus dem Maschinenrahmen (24) und dem Satellitenrahmen (38) bestehen, wobei die zugehörige Rolle (62, 63) entweder mit der anderen der Unterbaugruppen translatorisch fest verbunden ist, die aus dem Maschinenrahmen (24) und dem Satellitenrahmen (38) bestehen, oder so geführt wird, um gleichzeitig auf der Längsrollbahn (60) und einer gegenüberliegenden Längsrollbahn (160) zu rollen, die mit der anderen der Unterbaugruppen fest verbunden ist, die aus dem Maschinenrahmen (24) und dem Satellitenrahmen (38) bestehen.

4. Stopfmaschine (14) nach Anspruch 3, **dadurch gekennzeichnet, dass** die Längsrollbahn (60) jeder der ersten und der zweiten Rollschnittstelle (56, 58) mit dem Maschinenrahmen (24) fest verbunden ist und die zugehörige Rolle (62) angebracht ist, um um eine horizontale Rotationsachse herum zu drehen, die in Bezug auf den Satellitenrahmen (38) fixiert ist, und in Längsrichtung zwischen mindestens einem Radsatz (44) des ersten Drehgestells (20) und einem Radsatz (44) des zweiten Drehgestells (22) gelegen ist.

5. Stopfmaschine (14) nach einem der Ansprüche 2 bis 4,
**dadurch gekennzeichnet, dass** der Maschinenrahmen (24) einen Schwerpunkt vorweist, der zwischen der ersten Rollschnittstelle (56) und der zweiten Rollschnittstelle (58) gelegen ist.

6. Stopfmaschine (14) nach einem der vorstehenden Ansprüche,
**dadurch gekennzeichnet, dass** in einer mittleren relativen Position des Maschinenrahmens (24) und des Satellitenrahmens (38), auf halbem Weg zwischen zwei Endlagenpositionen, bei Stillstand auf einem horizontalen Gleis, jedes des ersten und des zweiten Drehgestells mindestens 40 % und höchstens 60 % der Gesamtmasse der Stopfmaschine trägt.

7. Stopfmaschine (14) nach einem der vorstehenden Ansprüche,
**dadurch gekennzeichnet, dass** sie eine Längsverriegelungsvorrichtung (66, 68) aufweist, die geeignet ist, um den Maschinenrahmen (24) mit dem Satellitenrahmen (38) in einer sogenannten Verschiebungsposition fest zu verbinden, wobei die Verriegelungsvorrichtung (66, 68) mindestens einen Riegel aufweist, der geeignet ist, um einen kritischen Lastfall, der 500 kN, vorzugsweise 1000 kN, vorzugsweise 1500 kN überschreitet, in Längsrichtung zu tragen.

8. Stopfmaschine (14) nach einem der vorstehenden Ansprüche,
**dadurch gekennzeichnet, dass** sie mindestens einen Hilfsaktuator (82) aufweist, der vorzugsweise einen oder mehrere Hydraulikzylinder (82) aufweist, die den Maschinenrahmen (24) mit dem Satellitenrahmen (38) verbinden, der geeignet ist, um einen oder mehrere der folgenden Vorgänge zu bewirken:
- Blockieren des Satellitenrahmens (38) in Bezug auf den Maschinenrahmen (24) in jeder Zwischenposition zwischen den zwei Endlagenpositionen;
- Antreiben des Satellitenrahmens (38) in Bezug auf den Maschinenrahmen (24) in einer Längsrichtung (100) der Stopfmaschine (14) hin und her zwischen den zwei Endlagenpositionen.

9. Stopfmaschine (14) nach einem der vorstehenden Ansprüche,
**dadurch gekennzeichnet, dass** eine oder mehrere der folgenden Eigenschaften erfüllt sind:
- die Endlagenpositionen sind um mindestens 1 Meter, vorzugsweise mindestens 1,5 Meter voneinander beabstandet;
- das erste Drehgestell (20) wird in Bezug auf den Satellitenrahmen (38) so rotatorisch geführt, dass es mindestens um eine erste vertikale Schwenkachse (120) herum schwenkt, wobei das zweite Drehgestell (22) in Bezug auf den Satellitenrahmen (38) so rotatorisch geführt wird, dass es mindestens um eine zweite vertikale Schwenkachse (122) herum schwenkt, wobei die vertikale Schwenkachse (122) vorzugsweise in einem Abstand (D) von der ersten vertikalen Schwenkachse (120) gelegen ist, der größer als 10 Meter, vorzugsweise größer als 12 Meter ist.

10. Stopfmaschine (14) nach einem der vorstehenden Ansprüche,
**dadurch gekennzeichnet, dass** das erste Drehgestell (20) und das zweite Drehgestell (22) jeweils einen Drehgestellrahmen (42), mindestens zwei Achssätze (44), eine primäre Aufhängung (46) zwischen den zwei Achssätzen (44) und dem Maschinendrehgestell (42) aufweisen, wobei eine oder mehrere der folgenden Eigenschaften vorzugsweise ausgeführt sind:
- die primäre Aufhängung (46) jeweils des ersten und des zweiten Drehgestells (20, 22) weist einen Blockiermechanismus (50) auf, der geeignet ist, um jeden der Achssätze (44) in Bezug auf den Drehgestellrahmen (42) mindestens in einer Auflagerichtung des Drehgestellrahmens (42) auf jedem der Achssätze (44) vertikal zu verriegeln;
- mindestens ein Referenzdrehgestell (20) unter dem ersten und dem zweiten Drehgestell (22) weist einen vertikalen Blockiermechanismus (52) auf, der geeignet ist, um den Drehgestellrahmen (42) des Referenzdrehgestells (20) in Bezug auf den Satellitenrahmen (38) in vertikaler Richtung fest zu verbinden.

11. Stopfmaschine (14) nach einem der vorstehenden Ansprüche,
**dadurch gekennzeichnet, dass** eine oder mehrere der folgenden Eigenschaften erfüllt sind:
- der Maschinenrahmen (24) weist eine Kupplung (28) zum Verbinden mit einem angrenzenden Fahrzeug (16) des Arbeitszugs (10) auf;
- mindestens ein Längsende des Maschinenrahmens (24) ist mit einem oder mehreren Aufprallpuffern (26) ausgerüstet;
- der Stopfsatellit (18) ist vollständig zwischen den zwei gegenüberliegenden Längsenden des Maschinenrahmens (24) gelegen, mindestens in einer mittleren relativen Position des Maschinenrahmens (24) und des Stopfsatelliten (38) auf halbem Weg zwischen den zwei Endlagenpositionen und vorzugsweise in den zwei Endlagenpositionen;
- der Maschinenrahmen (24) weist einen Führerstand (34) oder eine Bedienungskonsole (36) auf.

12. Stopfmaschine (34) nach einem der vorstehenden Ansprüche,
**dadurch gekennzeichnet, dass** mindestens ein Drehgestell (20, 22) unter dem ersten Drehgestell (20) und dem zweiten Drehgestell (22) ein motorisiertes Drehgestell ist, das mindestens einen motorisierten Radsatz (44) aufweist.

13. Arbeitseisenbahnzug (10), der eine Stopfmaschine (14) nach einem der vorstehenden Ansprüche und mindestens ein zusätzliches Fahrzeug (16) aufweist, das mindestens einen zusätzlichen Rahmen (30), der an den Maschinenrahmen (24) der Stopfmaschine (14) angekuppelt ist, und mindestens ein zusätzliches Tragdrehgestell (32) des zusätzlichen Rahmens (30) aufweist.

14. Betriebsverfahren eines Arbeitszugs (10) nach Anspruch 13 auf einem Gleis (12), **dadurch gekennzeichnet, dass** in einem Arbeitsmodus der Maschinenrahmen (24) durch den zusätzlichen Rahmen (30) des zusätzlichen Fahrzeugs (16) auf dem Gleis (12) in eine Arbeitsrichtung (100) geschleppt oder geschoben wird, vorzugsweise ohne Stillstand, vorzugsweise mit konstanter Geschwindigkeit, wobei sich der Satellitenrahmen (38) in Längsrichtung hin und her in Bezug auf den Maschinenrahmen (24) verschiebt, um in Bezug auf das Gleis (12) Stillstandsphasen, während derer die Stopfeinheiten (40) in den Schotter des Gleises (12) eindringen, und Bewegungsphasen in die Arbeitsrichtung (100) vorzuweisen.

15. Betriebsverfahren nach Anspruch 14, **dadurch gekennzeichnet, dass** in dem Arbeitsmodus der Stopfsatellit (38) durch ein oder mehrere motorisierte Drehgestelle unter dem ersten und dem zweiten Drehgestell (20, 22) und/oder durch einen oder mehrere Hilfsaktuatoren (82) angetrieben wird, die den Maschinenrahmen (24) mit dem Satellitenrahmen (38) verbinden.

16. Betriebsverfahren nach einem der Ansprüche 14 bis 15,
**dadurch gekennzeichnet, dass** in einem Verschiebungsmodus der Maschinenrahmen (24) in Längsrichtung in Bezug auf den Satellitenrahmen (38) positionsverriegelt ist.

## Claims

1. A tamping machine (14) comprising a first bogie (20) and a second bogie (22) which are located longitudinally at a distance from one another and are intended to support the tamping machine (14), a machine frame (24) and a tamping shuttle (18), the tamping shuttle (18) comprising a shuttle frame (38) and one or more tamping units (40) which are vertically movable relative to the shuttle frame (38), the shuttle frame (38) being connected to the machine frame (24) by longitudinal guide means (56, 58) which allow a relative back and forth movement between the shuttle frame (38) and the machine frame (24) in a longitudinal direction (100) of the tamping machine (14) between two end-of-travel positions, **characterized in that** the machine frame (24) is entirely supported by the shuttle frame (38) that is carried by the first bogie (20) and the second bogie (22).

2. The tamping machine (14) according to claim 1, **characterized in that** the longitudinal guide means (56, 58) comprise a first longitudinal rolling interface (56) closer to the first bogie (20) than to the second bogie (22), and a second longitudinal rolling interface (58) closer to the second bogie (22) than to the first bogie (20).

3. The tamping machine (14) according to claim 2, **characterized in that** the first rolling interface (56) and the second rolling interface (58) each comprise at least one longitudinal rolling track (60, 61) and at least one associated roller (62, 63) capable of rolling on the rolling track (60, 61) to allow the relative back and forth movement between the shuttle frame (38) and the machine frame (24), the longitudinal rolling track (60, 61) being rigidly connected to one of two subassemblies consisting of the machine frame (24) and the shuttle frame (38), the associated roller (62, 63) either being translationally rigidly connected to the other of the subassemblies consisting of the machine frame (24) and the shuttle frame (38) or being guided so as to roll simultaneously on the longitudinal rolling track (60) and an opposite longitudinal rolling track (160) rigidly connected to the other of the subassemblies consisting of the machine frame (24) and the shuttle frame (38).

4. The tamping machine (14) according to claim 3, **characterized in that** the longitudinal rolling track (60) of each of the first and second rolling interfaces (56, 58) is rigidly connected to the machine frame (24) and the associated roller (62) is mounted so as to rotate about a horizontal axis of rotation fixed relative to the shuttle frame (38), and located longitudinally between at least one wheel set (44) of the first bogie (20) and a wheel set (44) of the second bogie (22).

5. The tamping machine (14) according to any of claims 2 to 4,
**characterized in that** the machine frame (24) has a center of gravity located between the first rolling interface (56) and the second rolling interface (58).

6. The tamping machine (14) according to any of the preceding claims,
**characterized in that,** in a median relative position of the machine frame (24) and the shuttle frame (38), halfway between the two end-of-travel positions, stopped on a horizontal railway track, each of the first and second bogies supports at least 40% and at most 60% of the total mass of the tamping machine.

7. The tamping machine (14) according to any of the preceding claims,
**characterized in that** it comprises a longitudinal locking device (66, 68) capable of rigidly connecting the machine frame (24) to the shuttle frame (38) in a displacement position, the locking device (66, 68) comprising at least one lock capable of supporting a critical load case exceeding 500 kN, preferably 1000 kN, preferably 1500 kN in the longitudinal direction.

8. The tamping machine (14) according to any of the preceding claims,
**characterized in that** it comprises at least one assistance actuator (82), preferably comprising one or more hydraulic jacks (82), connecting the machine frame (24) to the shuttle frame (38), capable of performing one or more of the following operations:
- locking the shuttle frame (38) relative to the machine frame (24) in any intermediate position between the two end-of-travel positions;
- driving the shuttle frame (38) relative to the machine frame (24) in a longitudinal direction (100) of the tamping machine (14) back and forth between the two end-of-travel positions.

9. The tamping machine (14) according to any of the preceding claims,
**characterized in that** one or more of the following features are provided:
- the end-of-travel positions are separated from one another by at least 1 meter, preferably at least 1.5 meters;
- the first bogie (20) is guided in rotation relative to the shuttle frame (38) so as to pivot at least about a first vertical pivot axis (120), the second bogie (22) is guided in rotation relative to the shuttle frame (38) so as to pivot at least about a second vertical pivot axis (122), the second vertical pivot axis (122) preferably being located at a distance (D) from the first vertical pivot axis (120) greater than 10 meters, preferably greater than 12 meters.

10. The tamping machine (14) according to any of the preceding claims,
**characterized in that** the first bogie (20) and the second bogie (22) each comprise a bogie frame (42), at least two wheel sets (44), and a primary suspension (46) between the two wheel sets (44) and the bogie frame (42), one or more of the following features preferably being provided:
- the primary suspension (46) of each of the first and second bogies (20, 22) comprises a blocking mechanism (50) capable of vertically blocking each of the wheel sets (44) relative to the bogie frame (42) at least in a direction in which the bogie frame (42) bears on each of the wheel sets (44);
- at least one reference bogie (20) among the first and second bogies (20, 22) comprises a vertical blocking mechanism (52) capable of rigidly connecting the bogie frame (42) of the reference bogie (20) relative to the shuttle frame (38) in the vertical direction.

11. The tamping machine (14) according to any of the preceding claims,
**characterized in that** one or more of the following features are provided:
- the machine frame (24) comprises a coupling (28) for connecting to an adjacent vehicle (16) of the works train (10);
- at least one longitudinal end of the machine frame (24) is equipped with one or more shock pads (26);
- the tamping shuttle (18) is entirely located between two opposite longitudinal ends of the machine frame (24), at least in a median relative position of the machine frame (24) and the tamping shuttle (38) halfway between the two end-of-travel positions, and preferably in the two end-of-travel positions;
- the machine frame (24) includes a driver's cabin (34) or a control station (36).

12. The tamping machine (34) according to any of the preceding claims,
**characterized in that** at least one bogie (20, 22) among the first bogie (20) and the second bogie (22) is a motorized bogie comprising at least one motorized wheel set (44).

13. A railway works train (10) comprising a tamping machine (14) according to any of the preceding claims and at least one additional vehicle (16) comprising an additional frame (30) coupled to the machine frame (24) of the tamping machine (14) and at least one additional bogie (32) for supporting the additional frame (30).

14. A method for operating a works train (10) according to claim 13 on a railway track (12), **characterized in that,** in a working mode, the machine frame (24) is pulled or pushed by the additional chassis (30) of the additional vehicle (16) on the railway track (12) in a working direction (100), preferably without stopping, preferably at a constant speed, the shuttle frame (38) moving longitudinally back and forth relative to the machine frame (24), so as to have, relative to the railway track (12), stopping phases during which the tamping units (40) enter the ballast of the railway track (12), and phases of movement in the working direction (100).

15. The operating method according to claim 14, **characterized in that,** in the working mode, the tamping shuttle (38) is driven by one or more motorized bogies from the first and the second bogie (20, 22), and/or by one or more assistance actuators (82) connecting the machine frame (24) to the shuttle frame (38).

16. The operating method according to any of claims 14 to 15,
**characterized in that**, in a displacement mode, the machine frame (24) is locked longitudinally in position relative to the shuttle frame (38).
